# EUROPÄISCHE PATENTSCHRIFT

(11) **EP 0 171 448 B1**
(45) Veröffentlichungstag und Bekanntmachung des Hinweises auf die Patenterteilung: **03.02.1988**
(21) Anmeldenummer: 84109681.1
(22) Anmeldetag: 14.08.1984
(51) Int. Cl.: B24C 1/00, B24C 5/04

(54) **Vorrichtung und Verfahren zum Reinigen von Stein- und Metalloberflächen**
Device and method for cleaning of stone and metal surfaces
Dispositif et procédé pour le nettoyage de surfaces métalliques et en pierre

(43) Veröffentlichungstag der Anmeldung: 19.02.1986
(73) Patentinhaber: Szücs, Johann, D-80809 München (DE)
(72) Erfinder: Szücs, Johann, D-80809 München (DE)
(74) Vertreter: Sandmair, Kurt, Dr. Dr.

(56) Entgegenhaltungen:
- EP-A- 0 069 874
- EP-A- 0 069 875
- DE-A- 2 724 318
- DE-A- 2 948 380
- DE-A- 3 204 861
- DE-B- 1 245 793
- DE-C- 206 610
- US-A- 3 069 812
- US-A- 3 344 558

## Beschreibung

Die Erfindung betrifft ein Verfahren zum Reinigen von Stein- und Metalloberflächen gemäß dem Oberbegriff des Patentanspruches 1, sowie eine Vorrichtung zur Durchführung dieses Verfahrens nach Anspruch 4. Insbesondere betrifft die Erfindung ein Verfahren und eine Vorrichtung zum Reinigen von durch atmosphäriche Einflüsse verunreinigten und angegriffenen Oberflächen aus Stein und Metall, wie z. B. derartigen Fasaden oder Stein- und Metalldenkmälern.

Die erfindungsgemäß gereinigten Steinoberflächen können sowohl Kunststeinoberflächen wie z. B. Betonoberflächen oder auch Natursteinoberflächen, wie z. B. Kalkstein- oder Granitoberflächen sein.

Die Reinigung solcher Oberflächen wie der Oberflächen von meist aus Bronze gegossenen Denkmälern gewinnt aufgrund der starken Luftverschmutzung ständig mehr an Bedeutung. Bei der Reinigung derartiger Oberflächen darf in der Regel nur die Schmutzschicht entfernt werden. Meist soll die darunterliegende, durch atmosphärische Verunreinigungen angegriffene Materialschicht erhalten bleiben.

Wichtig ist hierbei, daß so wenig wie möglich Material abgehoben wird. Insbesondere darf das darunterliegende Stein- oder Metallmaterial nicht abgetragen werden. Bei Bronzefiguren darf nicht einmal die natürliche Patina, soweit vorhanden, abgetragen werden.

Ein Reinigungsverfahren mit den Merkmalen des Oberbegriffs des Anspruchs 1 ist aus der US-PS-3 427 763 bekannt. Bei diesem bekannten Reinigungsverfahren saugt ein Druckwasserstrom, der mittels eines Wasserdrucks zwischen 100 und 900 bar erzeugt wurde, in einer Mischkammer aus einem seitlich in die Mischkammer eintretenden Kanal das Strahlgut an, daß eine Körnung zwischen 0,01 und etwa 3 mm aufweist und aus Sand, Quarz, Korund, Flugasche und dergleichen mehr bestehen kann. Der Wasserstrahl wirkt dabei als Wasserstrahlpumpe und zieht auf diese Weise die Strahlgutpartikel in sich hinein. Dadurch, daß die Strahlgutpartikel vom einem Wasserstrahl getragen gegen die zu reinigende Oberfläche geschleudert werden, sollen die Strahlgutpartikel nicht einfach gegen die zu reinigende Oberfläche prallen. Sie sollen vielmehr, zum großen Teil wenigstens, vom aufgespritzten Wasser mitgenommen, an der Oberfläche entlanggleiten und auf diese weise diese Oberfläche reinigen.

Ein wesentlicher Nachteil dieses bekannten Verfahrens liegt darin, daß das zu bearbeitende Material zu stark abgetragen wird. Dementsprechend wird das bekannte Verfahren in erster Linie zum Reinigen von groben Bauteilen, wie Gußteilen und dergleichen, und darüber hinaus auch als Trennschneidverfahren angewendet, bei welchem der mit Strahlgut beladene Wasserstrahl einen Spalt durch das zu trennende Werkstück sägt. Das bekannte Verfahren ist also zur Reinigung von wertvollen Objekten, wie z. B. von historischen Bauwerken, Denkmälern und dergleichen nicht geeignet. Das bekannte Verfahren läßt sich in der Praxis nicht so führen, daß tatsächlich nur die abzuhebende Oberschicht abgehoben, das darunterliegende Material jedoch nicht beeinträchtigt wird.

Eine Vorrichtung der angegebenen Gattung ist aus der EP-A-0 069 875 bekannt.

Die Erfindung will das bekannte Verfahren dahingehend weiterbilden, daß die Reinigung der Objektoberflächen zwar einerseits schneller erfolgen kann, andererseits aber so, daß ein Abtragen von Teilen der Objektoberfläche nicht oder nur in vernachlässigbarem Umfang erfolgt.

Die Reinigung erfolgt dabei einwandfrei, also ohne Zurücklassung von Schmutzresten, aber auch ohne Verfärbung und sonstige nachteilige Beeinflussung der Objektoberfläche, sofern das Verfahren korrekt angewendet wird.

Gemäß der Erfindung wird diese Aufgabe durch die Merkmale des Anspruchs 1 gelöst.

Dadurch, daß der Strahl einen hohen Anteil an Luft enthält, bekommt er den Charakter einer Wasser-in-Luft-Dispersion. Die am Beginn des Strahls unter Druck in ihm enthaltene Luft expandiert beim Austreten des Strahls in das Freie sofort und wirkt dabei auf das kegelförmige Auffächern des Strahles nach allen Seiten hin. In gleichem Sinne wirkt die Rotation des Luft-Strahlgut-Wassergemisches. Auch diese treibt den Strahl radial nach allen Seiten gleichmäßig auseinander. Auf dem Wege von der Erzeugungsstelle - normalerweise einer Düse - zur zu reinigenden Oberfläche wächst also der Querschnitt des Strahls angenähert proportional dem Quadrat des Abstandes von der Ursprungsstelle des Strahles. Die Geschwindigskeitskomponente des Strahles in Richtung der Strahlachse, also in Richtung der Kegelachse, nimmt dabei jedoch unverhältnismäßig wenig ab, da die Zunahme des Strömungsquerschnittes des Strahls ja nicht, wie beim Stande der Technik, soweit eine vorhanden, durch Geschwindigkeitsverringerung bewirkt wird, sondern durch Expansion der im Strahl enthaltenen Luft. Darüber hinaus wird eine allenfalls auftretende Geschwindigkeitsverringerung im Strahl durch die Expansion der Luft kompensiert, da diese Expansion ja nicht nur radial nach außen, sondern auch in Strahlfortschrittsrichtung wirkt.

Es hat sich gezeigt, daß beim Arbeiten mit einem Reinigungsmittelstrahl der dargelegten Art nicht nur Metalloberflächen, wie insbesondere Bronzeoberflächen, sondern auch Natur- und Kunststeinoberflächen leicht und sicher gereinigt werden können. Das Verfahren nach der Erfindung eignet sich besonders gut für scharfkantiges Strahlgut, wie Glaspulver. Überraschenderweise wird hierbei die zu reinigende Oberfläche nicht unangemessen abgetragen. Die Abtragung bleibt vielmehr erstaunlich gering, obwohl eine einwandfreie Abtragung der Schmutzschichten bewirkt wird. Der Anmelder nimmt an, daß dies darauf zurückzuführen ist, daß das Verfahren nach der Erfindung in ungewöhnlich starkem Maße auf unterschiedliche Härten in den Oberflächenbereichen des zu reinigenden Objekts anspricht. Das heißt, die weichen Schmutzschichten werden schnell abgetragen, während das Steinmaterial von den über seine Oberfläche gleitenden und zum Teil dort wohl auch kreisende Bewegungen ausführenden Strahlgutpartikeln kaum angegriffen wird. Der Arbeiter, der eine Objektoberfläche mittels eines einen Strahl nach der Erfindung erzeugenden Gerätes reinigt, läuft also nicht mehr Gefahr, daß schon bei kurzem Weiterwirkenlassen des Strahls auf eine ausreichend gereinigte Objektoberfläche diese unzulässig angegriffen wird. Dies erlaubt es, hartnäckig verschmutzte Bereiche weiter zu reinigen, ohne benachbarte, bereits gereinigte Bereiche unangemessen berücksichtigen zu müssen.

Ein wesentliches Kriterium des Verfahrens nach der Erfindung liegt darin, daß dieses sich leicht auf die Härte der zu bearbeitenden und zu reinigenden Oberfläche einstellen läßt. Soll beispielsweise eine Kalkstein- oder Marmorfassade gereinigt werden, so wird man den Wasserdruck und damit auch den Druck der das Strahlgut zuführenden Luft niedrig wählen, während zur Reinigung harter Oberflächen, wie z. B. von Granitoberflächen oder harten Bronzeoberflächen, der Druck relativ hoch gewählt werden darf.

Ein weiterer Vorteil der Erfindung gegenüber dem Stande der Technik liegt darin, daß nicht nur durch die Rotation und Expansion des Strahles den Strahlgutpartikeln schon vor dem Auftreffen auf die zu bearbeitende Oberfläche eine erhebliche Geschwindigkeitskomponente parallel zu dieser Oberfläche erteilt wird, sondern darüber hinaus wird die abtragende Wirkung des Strahlgutes bei der Erfindung auf eine weitaus größere Fläche verteilt, als dies bei den schlanken Strahlen nach dem Stande der Technik der Fall war. Auch dies wirkt auf eine besonders milde abtragende Wirkung hin. Überraschenderweise ist diese nur sanft abtragende Wirkung des erfindungsgemäßen Reinigungsstrahles ausreichend, um schnell eine einwandfreie Reinigung durch Abtragung der Schmutzschichten zu erreichen.

Es wird bei der Erfindung für wesentlich angesehen, daß eine ausreichend große Menge Luft beigefügt wird. Es leuchtet ein, daß die Beifügung geringerer Luftmengen nur zu einer geringen Aufweitung eines angenähert zylindrischen Strahles führen kann. Dementsprechend wird Luft in so hohem Maße beigefügt, daß der Luftanteil des Strahls volumenmäßig ein Vielfaches des Wasseranteils beträgt. Im Strahl beträgt der Luftanteil volumenmäßig vorteilhaft etwa das 200-fache bis 1200-fache des Wasseranteils, wobei der volumenmäßige Luftanteil wegen der Expansion des Strahles naturgemäß in Strahlfortschrittsrichtung stark zunimmt.

Gewichtsmäßig bleibt der Luftanteil im wesentlichen konstant. Er beträgt vorteilhaft das 0,5- bis 3-fache des Wasseranteils, wobei der Luftanteil umso größer sein sollte, je größer der Wasserdruck ist. Luftanteile von 0,7 bis 1,5 haben sich bewährt.

Dementsprechend hat ein Reinigungsstrahl nach der Erfindung auch nicht die relativ dunkle Farbe des mit dem Strahlgut beladenen Wassers. Ein solcher Strahl erscheint vielmehr weiß.

Bevorzugt wird der Strahl nach der Erfindung gebildet, indem in einer Mischkammer ein unter erheblichem Überdruck stehendes Gemisch aus scharfkantigem Strahlgut, Wasser und Luft erzeugt wird, dieses Gemisch in Rotation um eine Achse versetzt und das rotierende Gemisch längs der Achse ausgespritzt wird. Auf diese Weise kann in der Mischkammer eine gute Durchmischung von Luft, Strahlgut und Wasser bewirkt werden. In der Mischkammer bleibt jedoch ein relativ hoher Druck erhalten, der auch zum Ausschieben des Strahles aus der Mischkammer ausgenützt wird, soweit dieses Ausschieben nicht durch Beibehalten der kinetischen Energie des in die Mischkammer eintretenden Wasserstrahles bewirkt wird.

Dadurch, daß die Luft in der Mischkammer immer noch unter einem Druck steht, der nur geringfügig unter jenem Druck ist, unter dem sie in die Mischkammer eingespeist wurde, bleibt ihr Volumen entsprechend gering. Unmittelbar nach dem Austreten des Strahlgut-Wasser-Luftgemisches aus der Mischkammer in die umgebende Atmosphäre kann die Luft expandieren und damit den Strahl radial auseinandertreiben.

Bevorzugt wird das Verfahren hierbei so ausgeführt, daß ein Druckwasserstrahl an der der Austrittsdüse gegenüberliegenden Seite der Mischkammer in Richtung zu der Austrittsdüse hin in die Mischkammer eingespritzt wird, und daß ein Strahlgut führender Druckluftstrom von der Seite her schräg nach vorne gegen den Wasserstrahl gerichtet wird, derart, daß die Strahlmittelachse des Luftstromes und die Strahlmittelachse des Wasserstrahls im Abstand voneinander verlaufen. Auf diese Weise splittert nicht nur der gegen den Wasserstrahl gerichtete Strahlgutstrom den Wasserstrahl auf. Durch den exzentrischen Aufprall der Ströme aufeinander wird eine erhebliche Rotation in der Mischkammer erzeugt.

Dem Grunde nach kann die Rotation auch anders erzeugt werden, beispielsweise indem tangential in eine Mischkammer das Wasser eingespritzt wird. Bevorzugt wird jedoch die oben dargelegte Art der Erzeugung der Rotation. Diese hat den wesentlichen Vorteil, daß keine zu starke Rotation erzeugt wird, da andernfalls die Strahlgutpartikel zu sehr in die äußeren Randbereiche des erzeugten Strahles gerissen würden. Letzterem wirkt allerdings bei der bevorzugten Ausführungsform der Erfindung, bei welcher sich die Mischkammer konisch zur Austrittsdüse hin verengt, die Tatsache entgegen, daß auch in der Mischkammer nahe deren Umfang rotierende Strahlgutpartikel bei ihrem Weg zur Düse hin eine radial nach innen auf die Mischkammerachse hin gerichtete Bewegungskomponente erhalten. Auf diese Weise sind die Strahlgutpartikel im konisch erweiterten Strahl recht gleichmäßig verteilt, so daß die Reinigungswirkung des Strahles auf dessen ganzem Auftreffquerschnitt auf die zu reinigende Oberfläche wirkt.

Bevorzugte Parameter für die Durchführung des Verfahrens nach der Erfindung sind in den Ansprüchen 5 bis 7 gekennzeichnet.

Das Strahlgut ist bevorzugt gemahlenes Glaspulver, welches entsprechend scharfkantig ist und eine Körnung zwischen 0 und 1 mm, besser zwischen 0 und 0,5 mm, aufweist. Bevorzugt ist insoweit wieder eine Ausbildung gemäß den Ansprüchen 12 und 13.

Die Erfindung umfaßt auch eine Vorrichtung zum Durchführen des Verfahrens. Diese Vorrichtung ist im Anspruch 14 gekennzeichnet. Die bevorzugte Ausführungsform ist im Anspruch 15 gekennzeichnet.

Mit einer derartigen Vorrichtung ist die Ausführung des Verfahrens nach der Erfindung relativ einfach. Um die gewünschte Strahlstruktur zu erhalten, wird zunächst nur die Wasserzufuhr mit dem gewünschten Druck - beispielsweise von 50 bar - eingestellt. Dann wird die Strahlgut-Luft-Zufuhr zugeschaltet, und der Druck der das Strahlgut zuführenden Luft wird so lange erhöht, bis der zunächst stab- oder stangenförmig aus der Austrittsdüse austretende Strahl sich weiß färbt und die Form eines Kegels annimmt. Nun hat der Strahl die erfindungsgemäß verwendete Struktur, welche die oben dargelegten wesentlichen Vorteile in Bezug auf die Reinigung selbst empfindlicher Oberflächen mit sich bringt.

Wesentlich bei der Erfindung ist die Verwendung eines Strahlgutes, das scharfkantig ist. Wie wichtig die Scharfkantigkeit ist, geht daraus hervor, daß die Wiederverwendung einmal als Strahlgut verwendeten Glaspulvers zu vergleichsweise schlechterer Reinigungswirkung bzw. bei entsprechend intensiver Einwirkung zu stärkerem Abtragen der zu reinigenden Objektoberfläche führt. Dementsprechend wird Glaspulver als Strahlgut vorzugsweise nur einmal verwendet.

Dem Grunde nach können natürlich auch andere Materialien wie z. B. gemahlener Quarz oder gemahlener Feuerstein verwendet werden. Das ist jedoch aufwendiger. Das gleiche gilt etwa für die Verwendung von Korund oder anderen handelsüblichen Schleifpulvern.

Die besten Ergebnisse wurden erzielt, wenn das Strahlgut Körner unterschiedlicher Größe bis zu 1 mm, besser bis zu 0,5 mm, aufweist. Die Verwendung von Körnern unterschiedlicher Größe führt zu einer besseren Reinigungswirkung als die von Körnern gleicher Größe. Vorzugsweise ist die Korngröße des Strahlgutes über dem Bereich von 0 bis zur Maximalgröße gemäß einer Normalverteilungskurve verteilt. Zum Begriff der Normalverteilungskurve wird auf das Buch "Einführung in die Korngrößen-Meßtechnik" von Bartel (Springer-Verlag, Berlin, Göttingen, Heidelberg 1964), S. 13 und 14, verwiesen.

Der Verlauf der Normalverteilungskurve ist dabei vorteilhaft ein solcher, bei dem etwa die Hälfte (nach dem Gewicht) aller Körner eine Größe zwischen einem Drittel und zwei Dritteln der Maximalgröße aufweisen. Bei der bevorzugten Körnung der scharfkantigen ungleichmäßig geformten Körner des Strahlgutes sollte also die Hälfte derselben eine Körnung zwischen 0,17 mm und 0,33 mm aufweisen.

Der Gegenstand der Erfindung wird anhand der beigefügten, schematischen Zeichnung und eines in dieser dargelegten und bevorzugten Ausführungsbeispiels näher erläutert.

Es zeigen:
Fig. 1 den Mischkopf einer erfindungsgemäßen Vorrichtung, im Aufriß, und
Fig. 2 die Wirkungsweise des Mischkopfs der Fig. 1.

In Fig. 1 ist ein Mischkopf 1 gezeigt, der aus einer Reihe von Einzelteilen zusammengesetzt ist. Diese Einzelteile, die nachfolgend noch näher beschrieben werden, sind fest miteinander verbunden, etwa verschraubt, verlötet, verschweißt, verklebt u.dergl.

Der Mischkopf 1 besteht aus zwei Hauptteilen, und zwar einer in wesentlichen kreiszylindrischen Kammerhülse 2 und einem an diese dicht angesetzten, sich im wesentlichen konisch verjüngenden Düsenkörper 3.

Die Kammerhülse 2 und der Düsenkörper 3 sind jeweils rotationssymmetrisch zu einer gemeinsamen Hauptachse 4 ausgebildet.

Die Kammerhülse 2 weist einen ersten Abschnitt auf, mit einer zur Hauptachse 4 koaxialen Bohrung 5, in welche dichtend ein Rohrstutzen 6 eingeschraubt oder eingesetzt ist. Dieser Rohrstutzen 6 erstreckt sich, vom Ende der Kammerhülse 2 ausgehend, nur über weniger als die erste Hälfte der Bohrung 5.

Der zweite Teil der Kammerhülse 2 weist eine ebenfalls zur Hauptachse 4 koaxiale Bohrung auf, deren Innenraum eine Kammer 7 bildet. Hierbei ist der Durchmesser der KKammer 7 größer als der Durchmesser der Bohrung 5, von welcher aus ein kegelstumpfförmig abgeschrägter Übergang in die Kammer 7 führt.

In das in die Kammer 7 mündende Ende der Bohrung 5 ist von der Kammer 7 her ein Düsenstück 8 eingesetzt oder eingeschraubt. Dieses Düsenstück 8 ist als verhältnismäßig dünnwandiger Hohlkörper ausgebildet, mit einem in die Bohrung 5 eingreifenden Stutzen, einem in Richtung der Kammer 7 an diesen anschließenden, sich kegelstumpfförmig erweiternden, kurzen Übergangsabschnitt und einem kreiszylindermantelförmigen, in der Kammer 7 angeordneten Endstutzen, welcher durch eine sich quer zur Hauptachse 4 erstreckende Wand im wesentlichen verschlossen ist. Diese Wand wird von einer mittigen Wassereinströmdüse 9 durchbrochen, die von einer im wesentlichen zylindrischen, zur Hauptachse 4 koaxialen Bohrung gebildet ist.

Das andere, dem Düsenkörper 3 zugewandte Ende der Kammer 7 weist einen kurzen, sich kegelig erweiternden Übergang 10 auf.

Der Rohrstutzen 6 ist seinerseits verhältnismäßig dünnwandig ausgebildet und stellt die Wasserzuleitung dar.

Die Seitenwand der Kammer 7 wird etwa in ihrem mittleren Bereich von der Bohrung 12 eines Strahlgut-Zuleitungsstutzens 11 durchbrochen, der im wesentlichen zylindrisch ausgebildet ist, koaxial zur Bohrung 12 angeordnet ist und mit dieser eine gemeinsame Mittelachse 13 aufweist. In der Darstellung der Zeichnungsebene weist die Mittelachse 13 zur Hauptachse 4 einen Winkel auf y und kreuzt diese an einem Punkt, der von dem den Düsenkörper zugewandten Ende der Kammer 7 einen Abstand aufweist, der etwa ein Viertel der Gesamtlänge der Kammer 7 beträgt.

Die Mittelachse 13 verläuft jedoch hinter der Hauptachse 4 und ist somit in Blickrichtung der Fig. 1 gegenüber dieser um ein gewisses Maß versetzt. Dieses Maß ist jedoch bevorzugt kleiner als der Halbmesser der Kammer 7, an der Stelle des Schnittpunktes der beiden Achsen 4 und 13.

Der Strahlgut-Zuleitungsstutzen 11 ist an seinem von der Kammer 7 abgewandten Ende abgesetzt, so daß ein Strahlgut-Luft-Zuleitungsschlauch (nicht gezeigt) an dem abgesetzten Ende aufgeklemmt werden kann.

Die das abgesetzte Ende und den übrigen Teil des Strahlgut-Zuleitungsstutzens 11 koaxial durchdringende Bohrung 12 erweitert sich vom freien Ende des Stutzens 11 zur Mündung in die Kammer 7 hin kegelig, wobei ein entsprechender Kegel einen Scheitelwinkel 8 aufweist.

Der Düsenkörper weist einen ersten, kurzen Abschnitt mit kreiszylindrischer Umfangsfläche und an diesen anschließend einen wesentlich längeren Abschnitt mit sich kegelstumpfförmig verjüngender Außenfläche auf. Der zylindrische Abschnitt ist von seinem Ende her so ausgebohrt, daß dieser Abschnitt über das zugewandte Ende der Kammer 7 unter Zwischenschaltung einer Abdichtung 14 befestigt werden kann, welche auch von einer Löt- oder Schweißstelle gebildet sein kann.

Das zum Inneren des Düsenkörpers 3 hin weisende Ende der Ausbohrung des genannten Abschnitts ist so abgesetzt, daß das zugewandte Ende der Kammerhülse 2 bündig aufsitzt.

Der Hauptteil des Düsenkörpers 3 weist eine sich zunächst verjüngende und dann wieder erweiternde Düsenbohrung 15 auf. Deren erster Abschnitt mündet mit einem Eintrittsdurchmesser in die Ausbohrung des die Kammerhülse 2 umfassenden Teils des Düsenkörpers 3, der gleich ist jenem Durchmesser, mit welchem der Übergang 10 in das zugewandte Ende der Kammerhülse 2 einmündet.

Von dieser Stelle ausgehend verengt sich die Düsenbohrung 15 kegelig, wobei der entsprechende Kegel einen Scheitelwinkel β aufweist, bis zu einer Engstelle 16, von wo aus sich die Düsenbohrung 15 bis zum freien Ende des Düsenkörpers 3 hin wieder kegelig erweitert, mit einem Scheitelwinkel ε für den entsprechenden Kegel.

Es ist somit, von der Wassereinströmdüse 9 ausgehend, bis zum abgewandten Ende des Düsenkörpers 3 hin ein bezüglich der Hauptachse 4 rotationssymmetrischer Innenraum gebildet, der sich zunächst über die Länge der Kammer 7 kreiszylindrisch erstreckt, nahe deren Ende sich dann konisch erweitert, im anschließenden Düsenkörper dann allmählich bis zur Engstelle 16 konisch verengt und von dort aus wieder konisch bis zur Mündung aus dem Düsenkörper 3 konisch erweitert.

Bei einem bevorzugten Ausführungsbeispiel weist die Kammerhülse 2 eine Gesamtlänge von 90 mm auf, wobei die Bohrung 5 etwa einen Durchmesser von 6,35 mm, die Kammer 7 einen Durchmesser von 21 mm, die Mündung aus der Kammerhülse 2 zum Düsenkörper 3 hin einen Mündungsdurchmesser von 24 mm, die Engstelle einen Durchmesser von 8 mm und die Mündung der Düsenbohrung 15 aus dem Düsenkörper 3 ins Freie einen Durchmesser von 12 mm aufweist.

Der dünnwandige, in die Bohrung 5 eingesetzte Rohrstutzen 6 weist eine lichte Weite von etwa 5 mm auf; der zylindrische Abschnitt des Düsenstücks 8 weist eine etwas kleinere lichte Weite auf.

Zwischen den einander zugewandten Enden des Rohrstutzens 6 und des Düsenstücks 8 ist ein Abstand gebildet, der etwa einem Viertel der Länge der Bohrung 5 entspricht.

Die Wassereinströmdüse 9 weist einen Durchmesser von etwa 0,55 mm auf.

Die Länge der Bohrung 5 beträgt etwa 26 mm, und die daran anschließende Länge der Kammer 7 zusammen mit dem Ubergang 10 beträgt etwa 64 mm. Die Länge der sich konisch verengenden Düsenbohrung bis zur Engstelle 16 hin beträgt 40 mm, die Länge der sich erweiternden Düsenbohrung 15 beträgt 12 mm,und der Abstand zwischen der Wassereinströmdüse und dem erweiterten Ende der Kammer 7 etwa 60 mm. Die Winkel β und ε können aus den oben gegebenen Größen errechnet werden, wobei β etwa 23° und ε etwa 10° beträgt.

Die Mittelachse 13 ist zur Hauptachse 4 um etwa 45° geneigt und passiert diese mit einem Abstand zum zugewandten Ende der Bohrung 5, welcher 44 mm beträgt.

Der Strahigut-Zuteitungsstutzen weist in seinem der Kammerhülse 2 benachbarten Abschnitt einen Außendurchmesser von 25 mm auf, während der abgesetzte Abschnitt einen Außendurchmesser von 18 mm aufweist. Die Bohrung 12 erweitert sich, vom freien Ende des Strahlgut-Zuleitungsstutzens 11 ausgehend, wo ihr Durchmesser 10 mm beträgt, bis zum Durchbruch der Wand der Kammerhülse 2 hin, wo der Durchmesser 15 mm beträgt. Dies entspricht einem Winkel 8 von etwa 3,5°.

Die Wirkungsweise des Mischkopfes 1 ist in Fig. 2 dargestellt.

Hierbei ist der Mischkopf 1 an eine Druckwasserzuleitung 20 und eine Luft-/Strahlgutzuleitung 17 angeschlossen.

Aus dem einer zu reinigenden Fläche 18 zugewandten, freien Ende der Düsenbohrung 15 (Fig. 1) trittein schematisch dargestellter Strahl aus, bei welchem Wassertröpfchen und scharfkantige Strahlgutkömer in Luft suspendiert sind.

Der austretende Strahl 19 weist eine verhältnismäßig stumpfkegelige Form auf und ist konzentrisch zur Hauptachse 4 angeordnet. Der Winkel a zwischen dieser und der Erzeugenden des vom Strahl 19 gebildeten Kegels beträgt etwa 35°.

Die Strahlgutpartikel in diesem Strahl 19 legen eine in der Zeichnung durch einen gewundenen Pfeil dargestellte, sich wendelförmig und ebenspiralig erstreckende Bahnkurve zurück, im Verlauf deren sie auf die zu reinigende Fläche 18 nahezu tangential, jedoch mit hoher Geschwindigkeit, auftreffen.

Die Form des Strahles 19 ergibt sich aus dem Aufbau des Mischkopfes 1 der Fig. 1 sowie aus der Einhaltung von gewissen Betriebsgrößen. Hierbei wird mit hohem Druck Wasser durch die Wassereinströmdüse 9 in die Kammer 7 eingeschossen, während gleichzeitig Strahlgut durch die Bohrung 12 mit großen Mengen an Luft in die Kammer 7 eingepreßt wird. Da Luft und Strahlgut die sich axial bewegenden Wassertröpfchen außerhalb ihrer gemeinsamen Mittelachse treffen, versetzen sie diese und sich in eine heftige, kreisende Bewegung. Gleichzeitig wird der Wassernebel von den großen Luftmengen durchsetzt und noch weiter aufgeschlossen.

Die verhältnismäßig schmale Engstelle sorgt dafür, daß im Inneren der Kammer 7 stets ein verhältnismäßig hoher Druck aufrechterhalten wird, der die innige Durchmischung der einzelnen Komponenten gewährleistet.

Beim Passieren der Düsenbohrung 15 erhöht sich zunächst die Geschwindigkeit der einzelnen Komponenten, deren Drall bezüglich der Hauptachse 4 jedoch aufrechterhalten bleibt. Nach dem Austritt aus der Düsenbohrung 15 werden Wassertröpfchen und Strahlgutpartikel zunächst durch die Fliehkraft, dann aber auch durch die Expansion der eingeschlossenen Luft rasch auswärts gedrückt, während gleichzeitig ihre Geschwindigkeit in Richtung der Hauptachse 4 allenfalls allmählich abnimmt.

Wenn man beim Betreiben des Mischkopfes 1 die Parameter des Wasserdrucks, Luftdrucks, der Wassermänge, der Luftmenge sowie der Menge und Körnung des Strahlgutes ändert, dann stellt sich nach diffusem Zerstäuben des Strahles dann, wenn man in zulässige Bereiche gelangt ist, plötzlich ein stabiler Strahl mit den anhand der Fig. 2 erläuterten Eigenschaften ein, der die weiter oben beschriebenen Reinigungseigenschaften aufweist.

Versuche haben für den in Fig. 1 gezeiten Mischkopf und die angegebenen Wasserdrücke von 40,2 und 99 bar die folgenden Parameter als besonders vorteilhaft ergeben:

## Patentansprüche

1. Vorrichtung zum Reinigung von Stein- und Metalloberflächen
a) mit einer rotationssymmetrischen Kammer,
b) mit Einlässen für die Zuführung von Wasser, Luft und einem Reinigungsmittel zu der Kammer,
c) wobei einer der Einlässe in Achsrichtung der Kammer verläuft und der andere Einlaß unter einem Winkel sowie exzentrisch zur Achse der Kammer angeordnet ist, und
d) mit einer in Achsrichtung der Kammer verlaufenden, sich nach außen hin konisch erweiternden Auslaßdüse zum Ausstoßen eines sich um die Achse von Kammer und Auslaßdüse drehenden Kegels aus dem Reinigungsgemisch, gekennzeichnet durch die folgenden Merkmale:
e) an ihrem von der Auslaßdüse (3, 6) abgewandten Ende weist die Kammer (7) eine auf ihrer Achse liegende Zerstäubungsdüse (9) für das in Achsrichtung (4) der Kammer (7) zugeführte Wasser auf;
f) exzentrisch zur Achse (4) der Kammer ist ein zweiter Einlaß (11, 12) für die Zuführung von mit scharfkantigem Granulat versetzter Luft zu der Kammer (7) angeordnet; und
g) an die rotationssymmetrische Kammer (7) schließt sich ein sich konisch verjüngender Teil (3) mit der Auslaßdüse (15) an.

2. Vorrichtung nach Anspruch 1, gekennzeichnet durch eine Hülse (2), in die an einem Ende ein Düsenstück (8) mit der Zerstäubungsdüse (9) eingesetzt ist.

3. Vorrichtung nach einem der Ansprüche 1 oder 2, dadurch gekennzeichnet, daß die Zerstäubungsdüse (9) einen Durchmesser von etwa 0,55 mm hat.

4. Verfahren zur Reinigung von Stein- und Metalloberflächen, unter Verwendung der Vorrichtung nach den Ansprüchen 1 bis 3,
a) bei dem einem aus einer Auslaßdüse austretenden Reinigungsgemisch aus Luft, Wasser und einem Reinigungsmittel eine Drehbewegung gegeben wird, gekennzeichnet durch die folgenden Merkmale:
b) in einer Kammer (7) wird mit einem Druck von etwa 70 bis 130 bar zugeführtes Wasser zerstäubt und dadurch in der Kammer (7) ein Wassernebel hergestellt;
c) die Kammer (7) wird exzentrisch und unter einem Winkel zu ihrer Achse (4) mit einem Gemisch aus Luft und einem scharfkantigem Granulat beaufschlagt,
d) wobei das Luftvolumen das 200 bis 1200-fache des Wasservolumens trägt; und
e) das Gemisch Luft/Wassernebel/scharfkantiges Granulat wird als über seine gesamte wirksame Fläche rotierender Reinigungskegel auf die zu reinigende Oberfläche gerichtet.

5. Verfahren nach Anspruch 4, dadurch gekennzeichhet, daß das Gewicht der zugeführten Luftmenge das 0,5 bis 3-fache des Gewichtes des zugeführten Wassers beträgt.

6. Verfahren nach einem der Ansprüche 4 oder 5, dadurch gekennzeichnet, daß der Luft-Überdruck etwa 3 bis 8 % des Wasserdrucks beträgt.

7. Verfahren nach Anspruch 6, dadurch gekennzeichnet, daß der Luft-Überdruck etwa 5 % des Wasserdrucks beträgt.

## Claims

1. An apparatus for cleaning stone and metal surfaces
a) having an axially symmetrical chamber,
b) having inlets for the supply of water, air and a cleansing agent to the chamber,
c) one of the inlets extending in the axial direction of the chamber and the other inlet being disposed at an angle and eccentrically to the axis of the chamber, and
d) having a discharge nozzle extending in the axial direction of the chamber and widening outwards in a taper to eject a cone of the cleansing mixture rotating about the axis of chamber and discharge nozzle, characterised by the following features:
e) at its end remote from the discharge nozzle (3, 6) the chamber (7) comprises a spray diffuser (9) situated on its axis for the water supplied in the axial direction (4) of the chamber (7);
f) disposed eccentrically to the axis (4) of the chamber is a second inlet (11, 12) for the supply of air mixed with sharp-edged granulated material to the chamber (7); and
g) following on the axially symmetrical chamber (7) is a member (3) narrowing in a taper, with the discharge nozzle (15).

2. An apparatus according to Claim 1, characterised by a sleeve (2) in which a nozzle member (8) with the spray diffuser (9) is inserted at one end.

3. An apparatus according to one of the Claims 1 or 2, characterised in that the spray diffuser (9) has a diameter of about 0.55 mm.

4. A method of cleaning stone and metal surfaces using the apparatus according to Claims 1 to 3,
a) wherein a rotary motion is imparted to a cleansing mixture of air, water and a cleansing agent emerging from a discharge nozzle,
characterised by the following features:
b) water supplied at a pressure of about 70 to 130 bar is atomized in a chamber (7) and a water mist is produced in the chamber (7) as a result;
c) a mixture of air and a sharp-edged granulated material is admitted to the chamber (7) eccentrically and at an angle to its axis (4),
d) the volume of air being 200 to 1200 times the volume of water; and
e) the mixture of air/water mist/ sharp-edged granulated material is directed, in the form of a cleansing cone rotating over its whole effective area, onto the surface to be cleaned.

5. A method according to Claim 4, characterised in that the weight of the amount of air supplied is 0.5 to 3 times the weight of the water supplied.

6. A method according to one of the Claims 4 or 5, characterised in that excess pressure of the air is about 3 to 8 % of the water pressure.

7. A method according to Claim 8, characterised in that the excess pressure of the air is about 5 % of the water pressure.

## Revendications

1. Dispositif pour nettoyer des surfaces de pierres et des surfaces métalliques, compernant
a) une chambre à symétrie de révolution,
b) des admissions pour l'introduction d'eau, d'air et d'un agent nettoyant dans la chambre,
c) l'une des admissions s'étendant dans la direction axiale de la chambre et l'autre admission étant disposée de manière à faire un angle ainsi qu'être excentrée par rapport à l'axe de la chambre, et
d) une buse de sortie, qui s'étend dans la direction axiale de la chambre, s'élargit avec une forme conique en direction de l'extérieur et sert à éjecter un cône formé du mélange nettoyant et tournant autour de l'axe de la chambre et de la buse de sortie,
caractérisé par les caractéristiques suivantes:
e) sur son extrémité tournée à l'opposé de la buse de sortie (3, 6), la chambre (7) possède une buse de pulvérisation (9), qui est disposée sur l'axe de la chambre et sert à pulvériser l'eau envoyée dans la direction axiale (4) de la chambre (7);
f) une seconde admission (11, 12) pour l'envoi d'air mélangé à des granulés possédant des arêtes vives, à la chambre (7) est disposée d'une manière excentrée par rapport à l'axe (4): et
g) une partie (3), qui possède une forme rétrécie conique et comporte la buse de sortie (15), se raccorde à la chambre à symétrie de révolution (7).

2. Dispositif selon la revendication 1, caractérisé par une douille (2), dans une extrémité de laquelle est inséré un élément à buse (8) muni de la buse de pulvérisation (9).

3. Dispositif selon l'une des revendications 1 ou 2, caractérisé en ce que la buse de pulvérisation (9) possède un diamètre d'environ 0,55 mm.

4. Procédé pour nettoyer des surfaces de pierres et des surfaces métalliques moyennant l'utilisation du dispositif selon les revendications 1 à 3,
a) et selon lequel on imprime un mouvement de rotation à un mélange nettoyant, qui sort d'une buse de sortie et est formé d'air, d'eau et d'un agent nettoyant,
caractérisé par les caractéristiques suivantes:
b) de l'eau envoyée à une pression d'environ 70 à 130 bars est pulvérisée dans une chambre (7) et de ce fait un brouillard d'eau est formé dans la chambre (7);
c) la chambre (7) est alimentée d'un manière excentrée et sous un angle par rapport à son axe (4), par un mélange d'air et de granulés à arêtes vives,
d) le volume d'air étant compris entre 200 et 1200 fois le volume d'eau; et
e) le mélange air/brouillard d'eau/granulés à arêtes vives est dirigé vers la surface à nettoyer sous la forme d'un cône de nettoyage tournant sur l'ensemble de sa surface active.

5. Procédé selon la revendication 4, caractérisé en ce que le poids de la quantité d'air envoyée est compris entre 0,5 et 3 fois le poids de l'eau envoyée.

6. Procédé selon l'une des revendications 4 ou 5, caractérisé en ce que la surpression d'air est comprise entre environ 3 et 8 % de la pression d'eau.

7. Procédé selon la revendication 6, caractérisé en ce que la surpression d'air est égale à environ 5 % de la pression d'eau.
